# EUROPÄISCHE PATENTSCHRIFT

(11) **EP 0 030 402 B1**
(45) Veröffentlichungstag und Bekanntmachung des Hinweises auf die Patenterteilung: **18.07.1984**
(21) Anmeldenummer: 80201092.6
(22) Anmeldetag: 17.11.1980
(51) Int. Cl.: B65H 17/00

(54) **Einrichtung zum Aufwickeln von geschnittenen Streifen**
Device for winding cut strips
Appareil pour l'enroulage de bandes coupées

(30) Priorität: 05.12.1979 DE 2948881
(43) Veröffentlichungstag der Anmeldung: 17.06.1981
(73) Patentinhaber: Maschinenfabrik GOEBEL GmbH, D-64210 Darmstadt (DE)
(72) Erfinder: Lerch, Rolf, D-6100 Darmstadt (DE); Held, Franz, D-6112 Gross-Zimmern (DE)

## Beschreibung

Die vorgeschlagene Einrichtung bezieht sich auf das Aufwickeln von mehreren aus einer Bahn aus Papier, Gewebe, Folie, Metall, Kunststoff o. dgl. geschnittenen Streifen zu jeweils einer Rolle mit einer von allen geschnittenen Streifen teilweise umschlungenen Trommel, jeweils einer, jeder Rolle zugeordneten, von jeweils einem Streifen teilweise umschlungenen, gegen die zugeordnete Rolle in federndem Kontakt, mit der Trommel jedoch nicht in Kontakt stehenden Andruckwalze und mit die Position der Andruckwalze beobachtenden Vorrichtungen.

Eine derartige Einrichtung ist beispielsweise aus dem US-A-3 086 726 bekannt. In dieser Vorrichtung werden jeweils mehrere aufzuwickelnde Rollen auf einer gemeinsamen Wickelwelle gewickelt. Aufgrund der vorbekannten Konstruktion ist es schwierig und kraftraubend, die fertig gewickelten Rollen aus der Maschine zu entfernen. Dies wird noch dadurch erschwert, daß die die Halterung der Wickelwelle verschwenkende Einrichtung nur einen eng begrenzten Schwenkbereich gestattet. Dieser Nachteil wird noch besonders dadurch fühlbar, daß die Einrichtung der US-A-3 086 726 an sich schon platzraubend konstruiert ist. Daneben ist die Tasteinrichtung, die den zwischen der Andruckwalze und einer Trommel befindlichen Spalt steuert bzw. aufrecht erhält, nicht geeignet, den Spalt zwischen der jeweiligen aufzuwickelnden Rolle und der Trommel individuell mit der erforderlichen Genauigkeit aufrecht zu erhalten, wenn verschiedene Streifen unterschiedlicher oder veränderlicher Dicke zu Rollen aufgewickelt werden. Außerdem können sich die zum Unterstützen der sich bildenden Rollen hier benutzten Maschinenteile, beispielsweise die Halteeinrichtungen für die aufzuwickelnden Rollen oder die Wickelwellen auf Grund ihrer schlanken Konstruktion leicht durchbiegen. Dies führt, insbesondere beim Wickeln großer und schwerer Rollen bei der vorbekannten Einrichtung zu unsauber gewickelten Rollen, insbesondere zu unerwünscht welligen Rollenspiegeln. Daneben ist es auf Grund der Tatsache, daß aufzuwickelnde Streifen auf Grund von Durchbiegungen beteiligter Maschinenteile den ihnen zugedachten Weg durch die Wickelmaschine nicht exakt einhalten ebenfalls möglich, daß die aufzuwickelnden Rollen teleskopieren oder nicht hart genug gewickelt werden. Dies kann beispielsweise dazu führen, daß die gewickelten Rollen nach dem Wickelvorgang auseinanderfallen und daß somit die Bahn nicht mehr in Form einer Rolle bequem transportiert werden kann. Daneben wird in der Einrichtung nach der US-A-3 086 726 eine für mehrere sich bildende Rollen gemeinsame Wickelwelle vorgeschlagen. Dies hat den Nachteil, daß bei wechselnder Dicke der jeweils zu einer Rolle sich aufwickelnden Streifen die eine der auf der gemeinsamen Wickelwelle befindlichen Rollen beispielsweise zu hart und die andere Rolle gleichzeitig beispielsweise zu weich gewickelt werden kann. Außerdem kann es auf Grund mangelnder Synchronisation der den Enden dieser Wickelwelle zugeordneten schwenkbaren Haltearme zu nicht erwünschten Verschränkungen der Wickelwelle kommen.

Aus der DE-B-2 048 715 sind daneben quer über die Breite der Maschine verschiebbare Haltearme für sich bildende Rollen bekannt, durch welche jede Rolle individuell gehalten wird. Die beiden Haltearme für jede sich bildende Rolle sind jedoch verschiedenen Seiten der Maschine und damit auch verschiedenen Rollen zugeordnet.

Von der vorbekannten Einrichtung ausgehend besteht die Aufgabe, die genannte Einrichtung derart zu verbessern, daß sie auch zum Wickeln großer, schwerer und unterschiedlich breiter Rollen aus verschiedensten Materialien wie z. B. Papier, Folie, Gewebe, Kunststoffe, Metalle o. dgl. geeignet ist.

Diese Aufgabe wird gelöst durch über die Breite der Maschine verschiebbare Halteeinrichtungen, mit jeweils mindestens einem schwenkbar daran befestigten ersten Haltearm für eine sich bildende Rolle, eine an jedem ersten Haltearm befindliche, mit ihrer geometrischen Achse in einer zu der von der Stirnseite der jeweils aufzuwickelnden Rolle angedeuteten Ebene parallel liegenden weiteren Ebene liegende, an dem jeweiligen ersten Haltearm schwenkbar gelagerte Spindeln, ein die Spindeln benachbarter, der gleichen aufzuwickelnden Rolle zugeordneter erste Haltearme verbindendes, Änderungen des gegenseitigen Abstandes der benachbarten ersten Haltearme zulassendes Getriebe, in bezug auf die Trommel der Einlaufstelle der Bahn im wesentlichen gegenüberliegend angeordnete Schwenkgelenke für die jeweiligen zweiten Haltearme für die jeweilige Andruckwalze und mindestens eine jeder aufzuwickelnden Rolle zugeordnete Meldeeinrichtung zum Erfassen des zwischen der dieser Rolle zugeordneten Andruckwalze und der Trommel befindlichen Abstandes.

Eine weitere Ausgestaltung ist möglich durch jeweils zwei den Halteeinrichtungen einer Seite der Maschine zugeordnete, sich über die Breite der Maschine erstreckende Rundführungen, wobei jeder der Rundführungen Abstützungen zugeordnet sein können. Diese Führungen können in bezug auf die Trommel der Einlaufstelle der Bahn im wesentlichen gegenüber angeordnet sein. Ferner wird vorgeschlagen, daß genannte Getriebe durch einen Hydraulikmotor anzutreiben.

Aufgrund der vorgeschlagenen Lösung ist es möglich, jede sich beim Aufwickelvorgang bildende Rolle und die jeweils zugeordnete Andruckwalze individuell gegeneinander derart anzudrücken, daß der Spalt oder Abstand, welcher sich zwischen der Andruckrolle und der von allen Streifen zumindest teilweise umschlungenen Trommel befindet, in sehr engen Grenzen konstant gehalten werden kann. Dies geschieht unabhängig von dem Gewicht der sich bildenden Rolle oder der Dicke des jeweils aufzuwickelnden Streifens. Ferner kann die fertig gewickelte Rolle auf einfache Weise aus ihrer Wickelposition in eine Ablagestellung verschwenkt werden, so daß sie dort leicht auf einen bereitstehenden Transportwagen o. dgl. derart abgelegt werden kann, daß sie von der Bedienungsperson nicht mehr von Hand aus der Maschine entfernt werden muß. Darüber hinaus ist die gewickelte Rolle leicht zugänglich, so daß die Qualität der gewikkelten Rolle durch die Bedienungsperson bequem überprüft werden kann. Ferner ist die vorgeschlagene Einrichtung wesentlich steifer als die vorbekannte, so daß sich während des Wikkelvorganges auftretende Durchbiegungen von Wickelwellen, Wickelhülsen o. dgl. insbesondere beim Wickeln großer und schwerer Rollen wesentlich weniger auswirken können als bei der vorbekannten Einrichtung. Damit wird erreicht, daß der Weg der aufzuwickelnden Streifen durch die Wickelmaschine auch dann, wenn große und schwere Rollen gewickelt werden, wesentlich genauer als bisher eingehalten werden kann. Abweichungen der Streifen von den ihnen jeweils zugeordneten Wegen sind so gut wie ausgeschlossen, so daß die einzelnen zu einer Rolle aufgewickelten Windungen dicht aufeinander liegen und die Stirnseite der jeweils aufgewickelten Rolle eben wird. Ferner kann die Maschine auf verschiedene Formate, d. h. verschiedene Breiten von zu Rollen aufzuwickelnden Streifen eingestellt werden.

An Hand eines in den Figuren schematisch abgebildeten, den Erfindungsgedanken nicht begrenzenden Ausführungsbeispiels wird die vorgeschlagene Einrichtung näher erläutert. In den Figuren sind in dem vorliegenden Zusammenhang nicht wesentliche Maschinenteile einer übersichtlicheren Darstellungsweise wegen nicht dargestellt, da sie dem Fachmann hinreichend bekannt sind. Die einzelnen Figuren bedeuten:
Fig. 1 eine teilweise nochmals aufgeschnittene Schnittdarstellung in Richtung des Pfeiles in Fig. 2.
Fig. 2 ein teilweise im Schnitt dargestellter linker Teil einer Seitenansicht in Richtung des Pfeiles in Fig. 1.
Fig. 3 ein teilweise im Schnitt dargestellter rechter Teil einer Seitenansicht in Richtung des Pfeiles 11 in Fig. 1.
Fig. 4 eine gegenüber Fig. 1 vergrößerte Darstellung eines Teiles von Fig. 1 im Schnitt.
Fig. 5 eine Teilansicht in Richtung der Pfeile V-V in Fig. 1.

Die erfindungsgemäße Einrichtung enthält eine Trommel 1, welche auf bekannte Weise drehbar in dem nicht dargestellten Gestell der Maschine gelagert ist. Diese Trommel kann gleichzeitig als Untermesser ausgebildet sein, so daß mit Hilfe eines diesem Untermesser zugeordneten Obermessers 2 oder mehrerer Obermesser eine Bahn in mehrere einzelne schmale Streifen geschnitten werden kann.

Etwa an der Stelle 3 läuft eine Bahn 4 aus Papier, Folie, Gewebe, Metall, Kunststoff o. dgl. auf die Trommel 1 auf. Durch die als Untermesser wirkende Trommel 1 und das oder die Obermesser 2 wird die Bahn in einzelne Streifen, beispielsweise die Streifen 5 und 6 zerschnitten. Die Bahn 4 und die aus dieser Bahn geschnittenen schmaleren Streifen 5 und 6 umschlingen die Trommel 1 zumindest teilweise.

Der Streifen 5 wird zu einer Rolle 7 und der Streifen 6 zu einer Rolle 8 aufgewickelt.

Durch die geometrische Mitte der Trommel 1 verläuft eine Gerade 9, welche im wesentlichen eine Symmetrielinie der erfindungsgemäßen Einrichtung darstellt. Die rechts oder links von dieser Linie liegenden Teile sind einander im wesentlichen symmetrisch angeordnet, so daß es zur Erläuterung der vorgeschlagenen Einrichtung genügt, nur den in Fig. 1 rechts der Linie 9 liegenden Teil der Einrichtung näher zu schreiben, da er dem links von der Linie 9 liegenden Teil entspricht.

In bezug auf die Trommel 1 der Stelle 3, an welcher die Bahn 4 in die Maschine einläuft, gegenüberliegend sind Rundführungen 10 und 11 angeordnet. Jeweils zwei dieser Führungen sind auf der in Fig. 1 rechts der Linie 9 angeordneten Seite der Maschine und je zwei auf der links der Linie 9 angeordneten Seite angeordnet, so daß sich insgesamt vier derartige Rundführungen in der Maschine befinden. Diese Rundführungen erstrecken sich mindestens über die gesamte Breite der Maschine. Sie können aber auch über die Arbeitsbreite der Maschine hinaus verlängert sein, damit für einen bestimmten Wickelvorgang nicht benötigte Wickelstationen in eine unwirksame Position geschoben werden können. Auf den Rundführungen sind plattenförmige Halteeinrichtungen 12 und 13 über die Länge der Rundführungen 10 und 11 verschiebbar gelagert. Die Halteeinrichtungen 12 und 13 können derart ausgebildet sein, daß die in Fig. 1 rechts von der Geraden 9 angeordneten Halteeinrichtungen in die links von der Geraden 9 angeordneten Halteeinrichtungen über einen Steg o. dgl. derart miteinander verbunden sind, so daß eine von je wei an dem Steg gemeinsam verschiebbar befestigten Halteeinrichtungen jeweils die Wickelwelle eines der einen Seite der Trommel 1 zugeführten Streifens und die andere die Wickelwelle des der anderen Seite der Trommel 1 zugeführten benachbarten Streifens trägt. Die Halteeinrichtungen können aber auch individuell über die Breite der Maschine verschiebbar ausgebildet sein.

Die Halteeinrichtungen 12 und 13 stützen sich über sichel- oder schalenförmige Verschiebelager 14, 15, 16 und 17 auf den Rundführungen 10 und 11 ab. Die sichelförmige Gestalt der Verschiebelager ist deshalb gewählt worden, um Platz für Abstützungen 18 und 19 zum Stützen der Führungen 10 und 11 zu gewinnen. Die Abstützungen 18 und 19 haben einen Steg 20 und verlaufen über die gesamte Länge der Rundführungen 10 und 11. Die stegförmigen Abstützungen 18 und 19 können Teil einer mindestens über die Breite der Maschine verlaufenden Traverse 21 sein, welche ortsfest ist und mit dem Maschinenrahmen verbunden sein kann.

Die Halteeinrichtungen 12 und 13 sowie jede der übrigen Halteeinrichtungen sind mit einem Drehgelenk 22 und 22', bestehend aus Zapfen 23 und 23' und Lagern 24 und 24' versehen. Auf den Zapfen 23 und 23' sind erste Haltearme 25 und 26 schwenkbar gelagert. Die ersten Haltearme 25 und 26 halten drehbar die Wickelwelle für das Aufwickeln der Rolle 8 oder die an deren Stelle vorgesehenen Befestigungseinrichtungen zum Halten einer Wickelhülse, sofern auf Wickelhülsen gewickelt werden soll.

An einer über die Breite der Bahn reichenden Führung oder aber an den Halteeinrichtungen sind weitere Drehgelenke 27 bzw. 27' angeordnet, an welchen zweite Haltearme 28 und 29 zum Abstützen der Andruckwalze 30 schwenkbar befestigt sind.

In den ersten Haltearmen 25 und 26 befindet sich jeweils ein weiteres Gelenk 31, in welchem eine Muffe 32 o. dgl. schwenkbar gelagert ist. Die Muffe 32 enthält eine Bohrung und ein Gewinde, welches dem Gewinde einer durch die jeweilige Muffe hindurchgeführten Spindel 33 oder 33' entspricht.

Das eine Ende der Spindel 33 oder 33' ist jeweils durch ein Gelenk 34 an der Halteeinrichtung 12 und 13 schwenkbar gehalten. Auf diese Weise vermögen die Spindeln 33 und 33' um das jeweilige Gelenk 34 derart zu schwenken, daß die geometrische Achse der jeweiligen Spindel in einer Ebene liegt, welche parallel zu derjenigen Ebene, die von der Stirnseite der aufzuwikkelnden Rolle 8 angedeutet wird, orientiert ist. Der Abstand von Muffe 32, 32' und jedem Gelenk 34 entspricht der Drehstellung der Spindel 33, 33'.

An demjenigen Ende der Spindeln 33 und 33', welche dem Gelenk 34 zugewandt ist, befindet sich ein mit der Spindel 33 fest verbundenes Kegelrad 35, während mit der Spindel 33' ein Kegelrad 35' fest verbunden ist. Die Halteeinrichtung 12 besitzt ferner ein Lager 36, während die Halteeinrichtung 13 ein Lager 37 enthält. In den Lagern 36 und 37 sind Wellen 38 und 39 drehbar gelagert. Die Welle 38 enthält ein Kegelrad 40, welches mit dem Kegelrad 35 in Eingriff steht. Die Welle 39 enthält ein Kegelrad 41, welches mit dem Kegelrad 35' kämmt. Ferner ist die Welle 38 mit einer Kupplungshälfte 42 und die Welle 39 mit einer Kupplungshälfte 43 versehen. Zwischen den Kupplungshälften 42 und 43 kann eine Welle 44 eingesetzt und mit diesen verbunden werden. Die Welle 44 kann entweder eine Teleskopwelle oder aber eine Welle fester Länge sein, welche es entweder durch das Ausziehen der Teleskopteile oder aber aufgrund ihres Austausches gegen eine ähnliche mit anderer Länge mit Hilfe der Kupplungshälften 42 und 43 gestattet, daß die ersten Haltearme 25 und 26 auf unterschiedliche gegenseitige Parallelabstände zum Wickeln unterschiedlich breiter Rollen eingestellt werden können.

Auf der Welle 38 ist ferner ein Zahnrad 45 befestigt, welches mit Hilfe einer Kette, eines Zahnriemens o. dgl. durch einen Motor, vorzugsweise einen Hydraulikmotor 46 gedreht werden kann. Der Motor 46 ist mittels einer Konsole 47 mit der Halteeinrichtung 12 fest verbunden.

Die vorgeschlagene Einrichtung enthält ferner mindestens eine quer über die Maschinenbreite reichende Zahnstange oder Spindel o. dgl., an welcher die Halteeinrichtungen 12 und 13 und die übrigen Halteeinrichtungen entweder von Hand durch Handrad und Ritzel, oder aber motorisch verschoben werden können, damit die Halteeinrichtungen 12 und 13 und damit die ersten Haltearme 25 und 26 über die Breite der Wickelmaschine gesehen an unterschiedlichen Orten plaziert werden können.

Zwischen den zweiten Haltearmen 28 und 29 und dem Gestell der Maschine sind Federn 48 und 49 oder Druckzylinder angeordnet, welche die Haltearme 28 und 29 in Fig. 1 nach rechts drücken. Damit legt sich die Andruckwalze 30 gegen die aufzuwickelnde Rolle 8, da diese je nach Drehstellung der Spindel 33 oder 33' oder Drehstellung des Motors 46 in ihrer Schwenklage um das Gelenk 22 festgelegt ist. Auf diese Art und Weise liegt die jeweilige Andruckwalze an der jeweiligen sich bildenden Rolle an, wohingegen sich zwischen der Trommel 1 und der Andruckwalze 30 ein Spalt oder Abstand 50 ergibt. Die Größe dieses Abstandes soll einen bestimmten Maximalbetrag auch dann nicht überschreiten, wenn die Durchmesser der gleichzeitig aufzuwickelnden Rollen voneinander verschieden sind. An den zweiten Haltearmen 28 und 29 sind Fühleinrichtungen 51 und 52 angebracht, die den Abstand der zweiten Haltearme 28 und 29 gegenüber einem ortsfesten Teil des Maschinengestells für jede aufzuwickelnde Rolle individuell melden. Aufgrund der Meldung dieser Fühleinrichtungen wird der jeweilige Motor 46 der jeweiligen Wickelstation derart verstellt, daß die Spindeln 33 und 33' um den gleichen Betrag verdreht und die beiden jeweils einer Wickelrolle zugeordneten Haltearme 25 und 26 um jeweils den gleichen Betrag derart verschwenkt werden, daß der Abstand 50 im wesentlichen konstant bleibt. Sollte der Abstand ein zulässiges Maß aufgrund des anwachsenden Durchmessers der Rolle 8 und Verschwenkung der Andruckwalze 30 um das Drehgelenk 27 unterschritten haben, so tritt der Motor 46 in Tätigkeit, verdreht die Wellen 38 und 39 und damit gleichzeitig die Spindeln 33 und 33' um jeweils den gleichen Betrag, so daß die ersten Haltearme 25 und 26 jeweils um den gleichen Betrag um die Gelenke 22 und 22' verschwenkt werden.

Die Spindeln 33 und 33' können länger sein als in den Figuren dargestellt. Zum Entnehmen der fertig gewickelten Rolle 8 und aller anderen fertig gewickelten Rollen kann der Motor 46 und alle anderen diesem Motor entsprechenden Motoren der jeweiligen weiteren Wickelstationen durch einen zusätzlichen Steuerbefehl derart gedreht werden, daß die Muffe 32 in Fig. 1 von der Linie 9 extrem weit entfernt wird. Auf diese Weise schwenken die fertig gewickelten Rollen um die Gelenke 22 und 22' sehr weit herum. Der Bedienungsperson sind die Rollen auf diese Weise leicht zugänglich. Sie können leicht besichtigt und auf ihre Qualität hin überprüft werden. Ferner können die Rollen auf den Boden oder auf einen Wagen gelegt werden und somit durch die Bedienungsperson allein ohne Zuhilfenahme einer weiteren Person und ohne Muskelkraft aus der Maschine entfernt werden. Außerdem können im abgeschwenkten Zustand leere Wickelhülsen oder Wickelwellen in die Maschine eingesetzt werden. Es können ferner Anschläge vorgesehen sein, welche einen extrem weiten Ausschlag der zweiten Haltearme 28 und 29 um die Drehgelenke 27 und 27' begrenzen. Auf diese Weise ist dafür Sorge getragen, daß die Andruckwalzen auch dann in etwa in ihrer in Fig. 1 dargestellten Position verbleiben, wenn die gewickelten Rollen aus der Maschine entfernt werden.

Aus Fig. 2 ergibt sich, daß die geometrische Achse der Spindeln 33 und 33' bzw. diese Spindeln selbst parallel zu der Stirnseite der Rolle 8 orientiert sind. Die Spindeln 33 und 33', sowie die Kegelräder 35 und 35', 40 und 41, sowie die Wellen 38, 39 und 44 bilden in ihrer Gesamtheit ein Getriebe, welches derart ausgebildet ist, daß der gegenseitige Abstand der benachbarten der gleichen aufzuwickelnden Rolle 8 zugeordneten ersten Haltearme 25 und 26 trotz einer mechanischen Koppelung der Spindeln 33 und 33' verändert werden kann. Die weiteren Drehgelenke 27 und 27' für die zweiten Haltearme 28 und 29 sind, wie aus Fig. 1 hervorgeht, im wesentlichen in bezug auf die Trommel 1 ebenfalls derart angeordnet, daß sie der Stelle 3, in welcher die Bahn 4 in die Maschine einläuft, gegenüber angeordnet sind. Desgleichen ergibt sich aus Fig. 1, daß die Rundführungen 10 und 11 in bezug auf die Trommel 1 der Einlaufstelle 3 ebenfalls gegenüberliegend angeordnet sind.

Die erfindungsgemäße Einrichtung ist keineswegs auf zwei nebeneinanderliegende Halteeinrichtungen 12 und 13, wie in den Fig. und 3 dargestellt, beschränkt. Vielmehr ist vorgesehen, daß mehrere Halteeinrichtungen in den Fig. 2 und 3 nebeneinander angeordnet sind, was bedeutet, daß diese Halteeinrichtungen in Fig. 1 hintereinander zu liegen kommen. Ferner wird darauf hingewiesen, daß die Einrichtung im wesentlichen symmetrisch zu der Linie 9 der Fig. 1 ausgeführt ist, was bedeutet, daß in Fig. 1 auf der linken Seite der Linie 9 ebenfalls mehrere Halteeinrichtungen in Blickrichtung hintereinander angeordnet sein können.

Aufgrund der vorgeschlagenen Erfindung können jede Rolle und die ihr zugeordnete Andruckwalze individuell gegeneinander angedrückt werden. Ferner läßt sich der Austausch auch schwererer Rollen gegen leere Wickelhülsen gleichsam durch Knopfdruck von nur einer Bedienungsperson leicht durchführen. Daneben ist die vorgeschlagene Einrichtung steif und kompakt und neigt nicht zu Schwingungen.

Weiter ist es möglich, daß an Stelle eines Streifens 5 auch mehrere schmale Streifen einer gemeinsamen Wickelwelle oder Wickelhülse derart zugeführt werden, daß die aus den einzelnen Streifen sich bildenden Rollen während des Wickelvorganges mit ihren Stirnseiten gegeneinander und ihre Mantelflächen an eine gemeinsame Andruckwalze anliegen. Es können auch merere Wickelhülsen auf einer gemeinsamen Wickelwelle angeordnet sein.

Teileliste
1 Trommel
2 Obermesser
3 Einlaufstelle
4 Bahn
5 Streifen
6 Streifen
7 Rolle
8 Rolle
9 Symmetrielinie
10 Rundführung
11 Rundführung
12 Halteeinrichtung
13 Halteeinrichtung
14 schalenförmiges Verschiebelager
15 schalenförmiges Verschiebelager
16 schalenförmiges Verschiebelager
17 schalenförmiges Verschiebelager
18 Abstützung
19 Abstützung
20 Steg
21 Traverse
22 Drehgelenk
22' Drehgelenk
23 Zapfen
23' Zapfen
24 Lager
24' Lager
25 Haltearm
26 Haltearm
27 Drehgelenk
27' Drehgelenk
28 Haltearm
29 Haltearm
30 Andruckwalze
31 Gelenk
32 Muffe
33 Spindel
33' Spindel
34 Gelenk
35 Kegelrad
35' Kegelrad
36 Lager
37 Lager
38 Welle
39 Welle
40 Kegelrad
41 Kegelrad
42 Kupplungshälfte
43 Kupplungshälfte
44 Welle
45 Zahnrad
46 Hydraulikmotor
47 Konsole
48 Feder
49 Feder
50 Abstand
51 Fühleinrichtung
52 Fühleinrichtung

## Patentansprüche

1. Einrichtung zum Aufwickeln von mehreren aus einer Bahn (4) aus Papier, Gewebe, Folie, Metall, Kunststoff o. dgl. geschnittenen Streifen (5, 6) zu jeweils einer Rolle (7, 8) mit einer von allen geschnittenen Streifen (5, 6) teilweise umschlungenen Trommel (1), jeweils einer jeder Rolle (7, 8) zugeordneten, von jeweils einem Streifen (5, 6) teilweise umschlungenen, gegen die zugeordnete Rolle (7, 8) in federndem Kontakt, mit der Trommel (1) jedoch nicht in Kontakt stehenden Andruckwalze (30) und mit die Position der Andruckwalzen (30) beobachtenden Vorrichtungen (51, 52), gekennzeichnet durch über die Breite der Maschine zum Zwecke der Formatverstellung verschiebbare Halteeinrichtungen (12, 13) mit jeweils mindestens einem schwenkbar daran befestigten ersten Haltearm (25, 26) für eine sich bildende und unabhängig von der benachbarten Rolle verschwenkbare Rolle (7, 8), eine an jedem ersten Haltearm (25, 26) befindliche, mit ihrer geometrischen Achse in einer zu der von der Stirnseite der jeweils aufzuwickelnden Rolle angedeuteten Ebene parallel angeordneten weiteren Ebene liegende, an dem jeweiligen ersten Haltearm (25, 26) schwenkbar gelagerte Spindeln (33, 33'), ein die Spindeln (33, 33') benachbarter, der gleichen aufzuwickelnden Rolle (8) zugeordneter erster Haltearm (25, 26) verbindendes, Änderungen des gegenseitigen Abstandes der benachbarten ersten Haltearme (25, 26) zulassendes, die beiden derselben sich bildenden Rolle (7, 8) zugeordneten Haltearme (25, 26) synchronisierendes mechanisches Getriebe (33, 33', 35, 35', 38, 39, 40, 41, 44), in bezug auf die Trommel (1) der Einlaufstelle (3) der Bahn (4) im wesentlichen gegenüberliegend angeordnete Schwenkgelenke (27, 27') für die jeweiligen zweiten Haltearme (28, 29) für die jeweilige Andruckwalze (30) und mindestens eine jeder aufzuwickelnden Rolle zugeordnete Meldeeinrichtung (51) zum Erfassen des zwischen der dieser Rolle zugeordneten Andruckwalze (30) und der Trommel (1) befindlichen Abstandes (50).

2. Einrichtung nach Anspruch 1, gekennzeichnet durch jeweils zwei den Halteeinrichtungen (12, 13) einer Seite der Maschine zugeordnete, sich über die Breite der Maschine erstreckende Rundführungen (10, 11).

3. Einrichtung nach Anspruch 2, gekennzeichnet durch Abstützungen (18, 19) für jede der Rundführungen (10, 11).

4. Einrichtung nach Anspruch 2, dadurch gekennzeichnet, daß die Führungen (10, 11) der Halteeinrichtungen in bezug auf die Trommel (1) der Einlaufstelle (3) der Bahn (4) im wesentlichen gegenüber angeordnet sind.

5. Einrichtung nach Anspruch 1, gekennzeichnet durch einen Hydraulikmotor (46) als Antrieb für das Getriebe (33, 33', 35,35', 38,39,40,41,44).

## Claims

1. Device for winding up several strips (5, 6) slit from a web (4) of paper, tissue, film/foil, metal, plastic or the like to form individual rolls (7, 8) with a drum (1) around which all of the slit strips (5,6) are partially looped, a contact pressure roller (30) associated with each rewind roll (7, 8), one strip (5, 6) being partially looped around each contact pressure roller (30) which is in elastic contact with the associated rewind roll (7, 8) but out of contact with the drum (1), and means (51, 52) for observing the position of the contact pressure rollers (30), the improvement comprising holding devices (12, 13) shiftable over the machine width for the purpose of size adjustment, each with at least one pivoted first support arm (25, 26) to carry a rewind roll (7, 8) building up and which can be pivoted independently of the adjacent roll, spindles (33, 33') each of which is mounted for pivotal movement on each first support arm (25,26), their geometric axes lying in a plane parallel to that indicated by the face of the specific roll to be rewound, a mechanical gear (33, 33', 35, 35', 38, 39. 40, 41, 44) connecting the spindles (33, 33') of adjacent first support arms (25, 26) associated with the same roll (8) to be rewound, permitting the mutual distance of the adjacent first support arms (25, 26) to be changed, synchronizing the two support arms (25, 26) associated with the same roll (7, 8) to be built up, swivel hinges (27, 27') for the specific second support arms (28, 29) for the specific contact pressure roller (30), arranged relatively to the drum (1) essentially opposite to the point of entry (3) of the web (4) and at least one indicating device (51) associated with each rolle to be rewound designed for detecting the distance between the contact roller (30) associated with this roll and the drum (1).

2. Device according to claim 1, characterized by two circular guides (10, 11) extending over the width of the machine, associated with two holding devices (12, 13) being on one side of the machine.

3. Device according to claim 2, characterized by supports (18, 19) for each of the circular guides (10, 11).

4. Device according to claim 2, characterized in that the guides (10, 11) of the holding devices are arranged relatively to the drum (1) essentially opposite to the point of entry (3) of the web (4).

5. Device according to claim 1, characterized by a hydraulic motor (46) to drive the gear (33, 33', 35', 35', 38', 39, 40, 41, 44).

## Revendications

1. Dispositif destiné à l'envidage en rouleaux (7, 8) de plusieurs bandes (5, 6) coupées d'une nappe (4) de papier, de tissue, de feuille métallique ou de clinquant, de métal, de matière synthétique ou d'une autre matière du même genre, le dispositif comportant à cet effet un tambour (1) que toutes les bandes coupées (5, 6) entourent partiellement ou embrassent, un cylindre de pression (30) correspondant à chaque rouleau (7, 8), cylindre qui est entouré partiellement ou embrassé par une bande (5, 6) et qui se trouve élastiquement en contact avec le rouleau correspondant (7, 8), mais qui n'est toutefois pas en contact avec le tambour (1), ainsi que des appareils (51, 52) qui observent la position des cylindres de pression (30), caractérisé en ce qu'il comporte des dispositifs de retenue (12,13) pouvant être déplacés sur la largeur de la machine en vue du réglage à dimension, qui sont munis chacun, pour un rouleau (7, 8) qui se forme et qui peut pivoter indépendamment du rouleau voisin, d'un premier bras de retenue (25, 26) au moins, y fixé de façon à pouvoir pivoter, une broche (33, 33') adjointe à chaque premier bras de retenue (25, 26), broche que se trouve, par son axe géométrique, dans un plan parallèle au plan dans lequel se trouve la face d'extrémité du rouleau à envider et qui est montée de façon à pouvoir pivoter sur le premier bras de retenue (25, 26) en question, un mécanisme (33, 33', 35, 35', 38, 39, 40, 41, 44) qui relie les broches (33, 33') des premiers bras de retenue voisins (25, 26) correspondant au même rouleau à envider (8), qui permet des modifications de la distance comprise entre les premiers bras de retenue voisins (25, 26) et qui synchronise les deux bras de retenue (25, 26) correspondant à ce même rouleau en formation (7, 8), des articulations de pivotement (27, 27') prévues, par rapport au tambour (1), en substance en opposition au point d'entrée (3) de la nappe (4), pour les seconds bras de retenue (28, 29) qui sont prévus pour le cylindre de pression correspondant (30), et au moins un appareil indicateur (51) correspondant à chacun des rouleaux à envider, appareil indicateur destiné à relever la distance comprise entre le cylindre de pression (30) correspondant à ce rouleau et le tambour (1).

2. Dispositif suivant la revendication 1, caractérisé en ce qu'il comporte deux guides circulaires (10, 11) qui sont adjoints aux dispositifs de retenue (12, 13) d'un côté de la machine et qui s'étendent sur la largeur de la machine.

3. Dispositif suivant la revendication 2, caractérisé en ce qu'il comporte des appuis (18, 19) pour chacune des guides circulaires (10, 11).

4. Dispositif suivant la revendication 2, caractérisé en ce que les guides (10, 11) des dispositifs de retenue sont prévus, par rapport au tambour (1), en substance en opposition au point d'entrée (3) de la nappe (4).

5. Dispositif suivant la revendication 1, caractérisé en ce qu'il comporte un moteur hydraulique (46) comme commande pour le mécanisme (33, 33', 35, 35', 38, 39, 40, 41, 44).
